# EUROPÄISCHE PATENTSCHRIFT

(11) **EP 0 797 717 B1**
(45) Veröffentlichungstag und Bekanntmachung des Hinweises auf die Patenterteilung: **09.06.1999**
(21) Anmeldenummer: 95902711.1
(22) Anmeldetag: 14.12.1994
(51) Int. Cl.: E05B 49/00, E05B 47/06

(54) **ELEKTRISCHES ODER ELEKTRONISCHES SCHLOSS**
ELECTRIC OR ELECTRONIC LOCK
SERRURE ELECTRIQUE OU ELECTRONIQUE

(43) Veröffentlichungstag der Anmeldung: 01.10.1997
(73) Patentinhaber: EVVA-Werk Spezialerzeugung von Zylinder- und Sicherheitsschlössern Gesellschaft m.b.H. & Co. Kommanditgesellschaft, 1120 Wien (AT)
(72) Erfinder: GRÖSSINGER, Roland, A-1220 Wien (AT); KREWENKA, Roland, A-1050 Wien (AT); SCHOTZKO, Christian, A-1200 Wien (AT)
(74) Vertreter: Haffner, Thomas M., Dr.
(86) Internationale Anmeldenummer: AT9400197
(87) Internationale Veröffentlichungsnummer: WO9618790

(56) Entgegenhaltungen:
- WO-A-92/16710
- WO-A-93/18257
- DE-A- 3 208 818
- FR-A- 1 321 583
- US-A- 3 942 345

## Beschreibung

Die Erfindung bezieht sich auf ein elektrisches oder elektronisches Schloß, insbesondere Zylinderschloß, mit einem wenigstens eine Spule enthaltenden Generator zur Erzeugung elektrischer Energie unter Verwendung eines in das Schloß einzuführenden Schlüssels und mit einem elektromagnetischen Verriegelungsglied mit einem Verriegelungsbolzen.

Elektrische oder elektronische Schlösser können prinzipiell in beliebiger Weise mit Energie versorgt werden. Neben der Möglichkeit eines Netzanschlusses oder einer Stützbatterie sind auch bereits Vorschläge bekannt geworden, bei welchen die erforderliche Energie beim Einstecken eines Schlüssels unter Vermittlung des Schlüssels generiert wird. Auf diese Weise können zusätzliche elektrische Installationen vermieden werden, um die Energieversorgung sicherzustellen.

Die DE-OS 3 819 954 beschreibt beispielsweise eine Schließeinrichtung mit einem Adreßspeicher. Es handelt sich hiebei um ein System, das als Zutrittskontrollsystem Verwendung finden soll, wobei ein Vergleich eines Schlüsselcodes mit einem in einem Schloßspeicher abgelegten Code erfolgen soll. Die Schlüsselcodierung weist hier einen Adreßcode auf, dem mindestens ein Byte des Speichers zugeordnet ist. Dieses Byte kann zwei Zustände annehmen. Wird der Schlüssel in eine Leseeinrichtung gesteckt, wird die entsprechende Adresse aufgerufen und das Byte gelesen. Nimmt es den ersten Zustand an, wird dem Schlüssel der Zutritt gewährt, im zweiten wird der Zutritt gesperrt. Um einem Schlüssel die Schließberechtigung zu geben, ist hier eine Programmierkarte erforderlich, die vor den zu programmierenden Schlüsseln in den Leseschlitz gesteckt werden muß.

Aus der DE-OS 3 514 149 ist weiters eine Magnetschlüsselanordnung bekannt, wobei der Magnetschlüssel neben üblichen permanentmagnetischen Codierbereichen, die von einem Magnetfeldsensor nacheinander gelesen werden, zusätzlich permanentmagnetische Taktbereiche aufweist, die zur Steuerung des Lesevorganges der Codierbereiche dienen. Insgesamt wird eine Lesevorrichtung vorgeschlagen, bei welcher mit relativ einfachen Sensoren eine serielle Abtastung möglich wird, wobei die Taktsteuerung den Sinn hat, daß nur sinnvolle Informationen an eine Auswerteschaltung weitergeleitet werden. Die Taktbereiche sind daher gegenüber den Codebereichen so angeordnet, daß sich der Magnetfeldsensor, der die Codebereiche abtastet, im Augenblick des Signals genau über dem Magnetfeldmaximum eines Codebereiches befindet.

Die DE-OS 4 201 936 beschreibt ein Magnetkartenschloß. Zum Öffnen des Schlosses muß die Magnetkarte in einen Schieber eingesteckt werden und diesen so lange gegen eine Feder verschieben, bis der Schließmechanismus betätigt wird. Da der Schieber durch Zuhaltungen, bestehend aus Permanentmagneten, die mittels Federn mit einem Gehäuse verbunden sind, in seiner Position festgehalten wird, müssen diese Zuhaltungen zunächst zurückgeschoben werden. Ebendies geschieht durch das Einschieben der Magnetkarte, die mit den gleichen Permanentmagneten wie die Zuhaltungen ausgestattet sein muß, wobei die wirksam werdenden magnetischen Abstoßkräfte zwischen Karte und Zuhaltung die Entriegelung bewirkt. Wenn die Karte aus dem Schieber entfernt wird, wird aufgrund der Feder die Schließposition erneut angenommen.

Aus der EP-A1-462 316 ist bereits ein Schließzylinder mit einer elektrischen Verriegelungseinrichtung bekannt geworden, welcher als Doppelschließzylinder ausgebildet war und an einer Seite einen Drehknauf trägt. Bei diesem bekannten Doppelschließzylinder wurde durch Verdrehen des Drehknaufes die elektrische Energie erzeugt, welche in der Folge die zur Entriegelung eines elektromagnetisch betätigbaren Sperrstiftes erforderliche Energie zu liefern in der Lage war. Es wurde hierbei bereits vorgeschlagen, den Sperrstift in einer Weise anzuordnen, daß ein vorbestimmter Drehweg des Schlüssels ohne Blockade durch den elektromagnetisch betätigbaren Sperrstift ermöglicht wurde, und es wurde auf diese Weise ein Teilweg der Drehbewegung eines Schlüssels zur Energieerzeugung herangezogen. Eine derartige Anordnung hat aber zur Folge, daß immer dann, wenn die elektrische Energie durch eine teilweise Verdrehung des Schlüssels im Schloß erzeugt werden sollte, die Gefahr besteht, daß der Schlüssel bei heftiger Drehbewegung mit dem elektromagnetisch entriegelbaren Sperrstift kollidiert, welcher ja erst nach einem vorbestimmten Drehweg ein Weiterdrehen des Schlüssels verhindern soll. Derartige schlagartige Scherbeanspruchungen des elektromagnetisch betätigbaren Sperrstiftes beeinträchtigen die Funktionssicherheit und die Standzeit des Sperrstiftes sowie des Schlüssels.

In allen Fällen muß ein elektromagnetisch entriegelbarer Sperrstift relativ hohe mechanische Kräfte aufnehmen, und es ist relativ viel elektrische Energie erforderlich, um derartig stabile Sperrstifte sicher aus einer Verriegelungslage in eine Entriegelungsstellung zu bewegen. Insbesondere dann, wenn nachträglich bestehende Schlösser auf elektrische oder elektronische Schlösser umgebaut werden sollen, ist das Platzangebot vergleichsweise gering.

Die vorliegende Erfindung zielt daher darauf ab, ein elektrisches oder elektronisches Schloß der eingangs genannten Art dahingehend weiterzubilden, mit möglichst geringen Baumaßen eine sichere Ver- bzw. Entriegelung zu erzielen, wobei gleichzeitig die für eine derartige sichere Ver- oder Entriegelung erforderliche Energie in einfacher Weise unmittelbar im Schloß generierbar sein soll.

Zur Lösung dieser Aufgabe besteht die erfindungsgemäße Ausbildung im wesentlichen darin, daß das Verriegelungsglied durch einen magnetischen Nebenschluß zu dem die Spule(n) tragenden Generator betätigbar ist, wobei der Schlüssel mehrere Permanentmagnete trägt, von denen einer mit einer zu den übrigen am Schlüssel angeordneten Permanentmagneten inversen Polarität ausgebildet ist, oder im Schlüssel ein Weichteil angeordnet ist, welches mit wenigstens einem zusätzlichen Permanentmagneten im Zylinder zusammenwirkt. Während bei bekannten Einrichtungen unter Verwendung der Spulen des Generators elektrische Energie erzeugt wird, werden durch die erfindungsgemäße Ausbildung die gleichen Spulen, welche der Energieerzeugung dienen, auch für die Erzeugung des elektromagnetischen Feldes herangezogen, welches die Verschiebekraft für den Verriegelungsbolzen bzw. Sperrstift erzeugt. Bei einer derartigen Ausbildung werden besonders kleine Baumaße bei gleichzeitig hoher mechanischer Stabilität gewährleistet. Die Doppelverwendung der Spulen des Generators für die magnetische Entriegelung erlaubt es, auch bei überaus geringem Platzangebot eine sichere und mechanisch hinreichend stabile Konstruktion zu schaffen.

In besonders vorteilhafter Weise ist die Ausbildung hierfür so getroffen, daß der Verriegelungsbolzen in einem metallischen, magnetisch leitenden Führungsteil geführt ist, welches mit einem eine Generatorspule tragenden Jochteil über weichmagnetische Jochteile magnetisch verbindbar ist. Mit einer derartigen Ausbildung wird eine besonders kompakte Konstruktion gewährleistet, wobei der den Verriegelungsbolzen führende Teil mit dem eine Generatorspule tragenden Joch in besonders einfacher Weise durch Elemente des Schlüssels selbst magnetisch verbindbar ist. Zu diesem Zweck ist die Ausbildung mit Vorteil so getroffen, daß die magnetische Verbindung des den Verriegelungsbolzen führenden Führungsteils mit dem eine Generatorspule tragenden Jochteil durch Überbrücken eines Spalts durch Einschieben eines magnetischen oder Weicheisen enthaltenden Teilbereiches des Schlüssels herstellbar ist. Wenn, wie es einer besonders bevorzugten Ausbildung entspricht, erfindungsgemäß ein Lineargenerator Verwendung findet, bei welchem in Achsrichtung eines Schlüssels eine Mehrzahl von magnetischen Teilbereichen oder Weicheisen enthaltenden Teilbereichen in Wirkverbindung mit einem die Generatorspulen durchsetzenden Joch gesetzt werden, können naturgemäß bei Verwendung von magnetischen Teilbereichen im Schlüssel die die Generatorspulen durchsetzenden Jochteile aus Weicheisen ausgebildet sein. Umgekehrt kann bei Verwendung von Weicheisenteilbereichen im Schlüssel zur Generierung der elektrischen Energie die Ausbildung so getroffen werden, daß der vom Schlüssel bzw. den aus Weicheisen bestehenden Teilbereichen des Schlüssels durchsetzte Spalt jeweils von Polschuhen begrenzt ist.

Bei vollständig eingeschobenem Schlüssel soll der magnetische Fluß über das den Verriegelungsbolzen führende Joch fließen können, sodaß hier entweder bei Verwendung von Weicheisen enthaltenden Teilbereichen des Schlüssels die Magnetisierungsrichtung umgekehrt werden muß, um einen Fluß über den Verriegelungsbolzen zu erzwingen. Alternativ kann naturgemäß der vorderste Teilbereich des Schlüssels weichmagnetisch ausgebildet sein, wohingegen alle übrigen zur Generation von elektrischer Energie wirksam werdenden Teilbereiche von Magneten gebildet sein können, welche in einem vorangehenden Spalt zwischen den Enden eines von Weicheisenteilen gebildeten Joches magnetische Feldlinien induzieren. Mit Vorteil ist die Ausbildung hierbei so getroffen, daß zwei in Achsrichtung des Schlosses versetzt angeordnete, je wenigstens eine Generatorspule tragende Jochteile vorgesehen sind, und daß der Verriegelungsbolzen in Achsrichtung zwischen den beiden Jochteilen angeordnet ist, wobei vorzugsweise die die Generatorspulen tragenden Jochteile in einer gemeinsamen Ebene Enden aufweisen, welche von magnetischen Teilbereichen des Schlüssels unter Verringerung des bestehenden Spaltes überbrückbar sind. Zur Ausbildung der Flußumkehr bei vollständig eingeschobenem Schlüssel und zur Erzielung der magnetischen Verschiebekraft ist die Ausbildung bevorzugt so getroffen, daß der den Verriegelungsbolzen führende Führungsteil in einer in Einschieberichtung nachfolgenden Ebene unter Zwischenschaltung eines Spaltes an die die Generatorspulen tragenden Jochteile anschließt und unter Einschieben von magnetischen oder Weicheisenteilbereichen des Schlüssels magnetisch mit wenigstens der Spulen tragenden Jochteile verbindbar ist.

Der gewünschte magnetische Fluß zur Entriegelung des Verriegelungsbolzens wird mit Vorteil dadurch erzielt, daß zwei Teilbereiche des Schlüssels in Achsrichtung gesehen magnetisch mit unterschiedlicher Magnetisierungsrichtung oder als Weicheisenteilbereiche ausgebildet sind und in einem Abstand voneinander angeordnet sind, bei welchem diese bei voll eingeschobenem Schlüssel mit den weichmagnetischen Jochteilen fluchten, wobei aufgrund der oben erläuterten Mechanismen entweder unter Verwendung eines Weicheisenteiles oder aber unter Verwendung eines magnetischen Bereiches mit umgekehrter Polarität erfindungsgemäß der den Verriegelungsbolzen führende Führungsteil bei voll eingeschobenem Schlüssel mit den Generatorspulen koppelbar ist.

Die Erfindung wird nachfolgend anhand eines in einer Zeichnung schematisch dargestellten Ausführungsbeispieles näher erläutert. In dieser zeigen Fig.1 eine Seitenansicht eines Schlüssels zur Verwendung in einem erfindungsgemäßen elektrischen oder elektronischen Schloß; Fig.2 einen schematischen Schnitt durch ein elektrisches oder elektronisches Schloß gemäß der vorliegenden Erfindung bei eingeführtem Schlüssel; und Fig.3 in vergrößerter und perspektivischer Darstellung teilweise ein erfindungsgemäßes elektrisches oder elektronisches Schloß.

Bei einem elektrischen oder elektronischen Schloß ist allgemein eine arithmetische Logikeinheit sowohl mit einer Kommunikationseinheit als auch mit einem Speicher sowie einem Entriegelungsschaltkreis verbunden. Für den gesamten Kreis muß eine entsprechende Stromversorgung vorgesehen sein, welche im vorliegenden Fall durch eine Umsetzung von mechanischer Bewegungsenergie in elektrische Energie durch Anordnung eines Generatorsystems im Bereich des Schlosses ermöglicht wird. Bei der schematischen Darstellung gemäß den Fig. 1 und 2 weist ein Schlüssel 1 aufmagnetisierte, permanentmagnetische Bereiche 2 aus.

Bei Einführen des Schlüssels 1 in einen Zylinder 3 eines Zylinderschlosses, dessen Gehäuse mit 4 bezeichnet ist, werden die Permanetmagnete 2 des Schlüssels 1 an im Zylinder 3 angeordneten, weichmagnetischen Jochteile 14 sowie an weiteren Jochteilen im Gehäuse 4 vorbeigeführt, welche in Fig. 3 im Detail dargestellt sind. Dabei kommt es zu einer Flußänderung im Gesamtsystem, dessen Feldlinien mit 5 angedeutet sind, wodurch eine Induktionsspannung in den Wicklungen wenigstens einer Generatorspule erzeugt wird. Es wird hierbei lediglich die Einführbewegung des Schlüssels in das Schloß zur Energieerzeugung herangezogen.

Alternativ zu der Ausbildung gemäß den Fig. 1 und 2 können am Schlüssel 1 anstelle der permanentmagnetischen Bereiche 2 weichmagnetische Bereiche vorgesehen sein. Dementsprechend ist im Zylinder 3 wenigstens ein Permanentmagnet vorzusehen, wobei wiederum beim Einführen des Schlüssels 1 mit den weichmagnetischen Bereichen der durch die Feldlinien 5 angedeutete Magnetkreis geschlossen wird und eine Flußänderung in den Wicklungen der Generatorspule erzeugt wird.

Die Vorteile bei Verwendung eines Lineargenerators in einem elektrischen bzw. elekronischen Schloß liegen vor allem darin, daß außer dem Schlüssel und dem Verriegelungsbolzen keine mechanisch bewegten Teile vorzusehen sind, wodurch sich ein hohes Maß an Zuverlässigkeit ergibt. Weiters ist die Ausführungsform sehr klein realisierbar und kann somit jeder Schloß- und insbesondere jeder Zylinder- und Schlüsselform angepaßt werden. Insgesamt ergibt somit eine sehr robuste Ausführungsform.

Bei der Darstellung gemäß Fig.3 sind die Bezugszeichen der vorangehenden Figuren beibehalten worden, wobei vom Schlüssel 1 lediglich die permanentmagnetischen Bereiche 2 dargestellt sind und vom Zylinder ebenfalls nur die Jochteile 14 teilweise dargestellt sind. Im nicht näher dargestellten Gehäuse sind Jochteile 6 und 7 angeordnet, welche mit jeweils einer Spule 8 zusammenwirken. Der magnetische Kreis wird hierbei über ein gemeinsames Befestigungselement 9 für die Jochteile 6 und 7 geschlossen. An dem Element 9 ist weiters ein Verriegelungsbolzen 10 gelagert, welcher im in Fig. 3 dargestellten Ruhe- bzw. Sperrzustand durch eine amagnetische Feder 11 in die Verriegungslage beaufschlagt wird. Durch Einschieben des Schlüssels bzw. der permanentmagnetischen Bereiche 2 in Richtung des Pfeiles 12 wird der magnetische Kreis über die Jochteile 6 und 7 sowie die weichmagnetischen Jochteile 14 im Zylinder geschlossen und in den Generatorspulen 8 eine Spannung induziert, wodurch Energie für die nachfolgende Betätigung des Schlosses erzeugt wird. Durch vollständiges Einschieben des Schlüssels in den Zylinder wird der Flußverlauf in einer der Spulen 8 umgedreht und der Gesamtfluß durch den Verriegelungsbolzen 10 geführt, wobei dieser Verriegelungsbolzen 10 in einem metallischen, magnetisch leitenden Führungsteil 13 geführt ist, welcher mit dem eine Generatorspule tragenden Jochteil 7 über den permanentmagnetischen Bereich 2 magnetisch verbindbar ist. Zur Umkehr des Flußverlaufes weist hiebei der letzte Permanentmagnet des Schlüssels inverse Polarität zu den anderen am Schlüssel angeordneten Permanentmagneten 2 auf. Alternativ kann dieser Permanentmagnet durch ein Stück Weicheisen ersetzt sein.

Es ist somit ersichtlich, daß die beiden Spulen 8 nicht nur zur Energieerzeugung herangezogen werden, sondern auch zur Betätigung des Verriegelungsbolzens 10 dienen. Der den Verriegelungsbolzen 10 tragende Führungsteil 13 ist hierbei zwischen den Jochteilen 6 und 7 angeordnet, so daß sich insgesamt eine sehr kompakte Ausführungsform ergibt. Bei Verwendung von lediglich einer Generatorspule 8 muß für eine besonders paßgenaue Führung des Verriegelungsbolzens 10 Sorge getragen werden, während bei Verwendung von zwei Generatorspulen 8 durch die symmetrische Anordnung der Jochteile ein unsymmetrisches Einbringen von Kräften weitestgehend ausgeschaltet wird.

Dadurch, daß auch die magnetische Verschiebekraft für den Verriegelungsbolzen von den Spulen 8 des Generators erzeugt wird, ergibt sich eine Platzersparnis des Gesamtsystems, da bei getrenntem Aufbau eines eigenen magnetischen Kreises für den Sperrmechanismus mindestens eine zusätzliche Spule und ein zusätzlicher Magnet notwendig wären.

## Patentansprüche

1. Elektrisches oder elektronisches Schloß, insbesondere Zylinderschloß, mit einem wenigstens eine Spule enthaltenden Generator zur Erzeugung elektrischer Energie unter Verwendung eines in das Schloß einzuführenden Schlüssels (1) und mit einem elektromagnetischen Verriegelungsglied mit einem Verriegelungsbolzen (10), dadurch gekennzeichnet, daß das Verriegelungsglied durch einen magnetischen Nebenschluß zu dem die Spule(n) (8) tragenden Generator betätigbar ist, wobei der Schlüssel mehrere Permanentmagnete trägt, von denen einer mit einer zu den übrigen am Schlüssel angeordneten Permanentmagneten inversen Polarität ausgebildet ist, oder im Schlüssel ein Weichteil angeordnet ist, welches mit wenigstens einem zusätzlichen Permanentmagneten im Zylinder zusammenwirkt.

2. Elektrisches oder elektronisches Schloß nach Anspruch 1, dadurch gekennzeichnet, daß der Verriegelungsbolzen (10) in einem metallischen, magnetisch leitenden Führungsteil (13) geführt ist, welches mit einem eine Generatorspule (8) tragenden Jochteil (6, 7) über weichmagnetische Jochteile (14) magnetisch verbindbar ist.

3. Elektrisches oder elektronisches Schloß nach Anspruch 2, dadurch gekennzeichet, daß die magnetische Verbindung des den Verriegelungsbolzen (10) führenden Führungsteils (13) mit dem eine Generatorspule (8) tragenden Jochteil (6, 7) durch Überbrücken eines Spalts durch Einschieben eines magnetischen (2) oder Weicheisen enthaltenden Teilbereiches des Schlüssels (1) herstellbar ist.

4. Elektrisches oder elektronisches Schloß nach Anspruch 1, dadurch gekennzeichnet, daß zwei in Achsrichtung des Schlosses versetzt angeordnete je wenigstens eine Generatorspule (8) tragende Jochteile (6, 7) vorgesehen sind, und daß der Verriegelungsbolzen (10) in Achsrichtung zwischen den beiden Jochteilen (6, 7) angeordnet ist.

5. Elektrisches oder elektronisches Schloß nach Anspruch 4, dadurch gekennzeichnet, daß die die Generatorspulen (8) tragenden Jochteile (6, 7) in einer gemeinsamen Ebene Enden aufweisen, welche über weichmagnetische Jochteile (14) von magnetischen Teilbereichen (2) des Schlüssels (1) unter Verringerung des bestehenden Spaltes überbrückbar sind.

6. Elektrisches oder elektronisches Schloß nach Anspruch 4 oder 5, dadurch gekennzeichnet, daß ein den Verriegelungsbolzen (10) führender Führungsteil (13) in einer in Einschieberichtung nachfolgenden Ebene unter Zwischenschaltung eines Spaltes an die die Generatorspulen (8) tragenden Jochteile (6, 7) anschließt und unter Einschieben von magnetischen oder Weicheisenteilbereichen (2) des Schlüssels (1) magnetisch mit wenigstens einem der Spulen (8) tragenden Jochteile (6, 7) verbindbar ist.

7. Elektrisches oder elektronisches Schloß nach Anspruch 5 oder 6, dadurch gekennzeichnet, daß zwei Teilbereiche (2) des Schlüssels (1) in Achsrichtung gesehen magnetisch mit unterschiedlicher Magnetisierungsrichtung oder als Weicheisenteilbereiche ausgebildet sind und in einem Abstand voneinander angeordnet sind, bei welchem diese bei voll eingeschobenem Schlüssel (1) mit den weichmagnetischen Jochteilen (14) fluchten.

8. Elektrisches oder elektronisches Schloß nach Anspruch 6 oder 7, dadurch gekennzeichnet, daß das den Verriegelungsbolzen (10) führende Führungsteil (13) bei voll eingeschobenem Schlüssel mit den Generatorspulen (8) koppelbar ist.

9. Elektrisches oder elektronisches Schloß nach einem der Ansprüche 1 bis 8, dadurch gekennzeichnet, daß der Generator als Lineargenerator ausgebildet ist, bei welchem in Achsrichtung des Schlüssels (1) eine Mehrzahl von magnetischen Teilbereichen oder Weicheisen enthaltenden Teilbereichen (2) in Wirkverbindung mit mindestens einem die Generatorspule(n) (8) durchsetzenden Jochteil (6, 7) setzbar sind.

## Claims

1. Electric or electronic lock, in particular a cylinder lock, having a generator, containing at least one coil, for generating electrical energy, using a key (1) to be inserted into the lock, and having an electromagnetic locking element with a locking bolt (10), characterized in that the locking element can be actuated by a magnetic shunt with respect to the generator bearing the coil(s) (8), the key bearing a plurality of permanent magnets, one of which is designed with an inverse polarity with respect to the other permanent magnets arranged on the key, or in the key there is arranged a soft part which interacts with at least one additional permanent magnet in the cylinder.

2. Electric or electronic lock according to Claim 1, characterized in that the locking bolt (10) is guided in a metallic, magnetically permeable guide part (13), which can be magnetically connected by means of soft-magnetic yoke parts (14) to a yoke part (6, 7) bearing a generator coil (8).

3. Electric or electronic lock according to Claim 2, characterized in that the magnetic connection of the guide part (13), guiding the locking bolt (10), to the yoke part (6, 7), bearing a generator coil (8), can be established by bridging a gap by pushing in a subregion (2), which is magnetic or contains soft iron, of the key (1).

4. Electric or electronic lock according to Claim 1, characterized in that two yoke parts (6, 7), arranged offset in the axial direction of the lock and each bearing at least one generator coil (8), are provided, and in that the locking bolt (10) is arranged between the two yoke parts (6, 7) in the axial direction.

5. Electric or electronic lock according to Claim 4, characterized in that the yoke parts (6, 7) bearing the generator coils (8) have ends which are in a common plane and can be bridged by magnetic subregions (2) of the key (1), by means of soft-magnetic yoke parts (14), thereby reducing the existing gap.

6. Electric or electronic lock according to Claim 4 or 5, characterized in that a guide part (13), guiding the locking bolt (10), adjoins the yoke parts (6, 7), bearing the generator coils (8), in a plane following in the direction of pushing in, with a gap in between, and can be connected magnetically to at least one of the yoke parts (6, 7) bearing coils (8) by pushing in magnetic or soft-iron subregions (2) of the key (1).

7. Electric or electronic lock according to Claim 5 or 6, characterized in that two subregions (2) of the key (1) are designed magnetically, with different directions of magnetization, seen in the axial direction, or as soft-iron subregions and are arranged at a distance from each other at which the latter are aligned with the soft-magnetic yoke parts (14) when the key (1) is fully pushed in.

8. Electric or electronic lock according to Claim 6 or 7, characterized in that the guide part (13), guiding the locking bolt (10), can be coupled to the generator coils (8) when the key is fully pushed in.

9. Electric or electronic lock according to one of Claims 1 to 8, characterized in that the generator is designed as a linear generator, in which a plurality of magnetic subregions or soft-iron-containing subregions (2) can be set in operative connection with at least one yoke part (6, 7), passing through the generator coil(s) (8), in the axial direction of the key (1).

## Revendications

1. Serrure électrique ou électronique, notamment serrure à cylindre ou barillet, comprenant un générateur renfermant au moins une bobine et destiné à produire de l'énergie électrique en utilisant une clé (1) à introduire dans la serrure, celle-ci comportant également un organe de verrouillage électromagnétique avec une broche de verrouillage (10), caractérisée en ce que l'organe de verrouillage peut être actionné par un flux magnétique en dérivation au générateur portant la ou les bobine(s) (8), la clé portant plusieurs aimants permanents dont l'un est d'une configuration à polarité inverse par rapport aux autres aimants permanents disposés sur la clé, ou bien dans la clé est disposée une pièce en fer doux, qui coopère avec au moins un aimant permanent supplémentaire dans le cylindre.

2. Serrure électrique ou électronique selon la revendication 1, caractérisée en ce que la broche de verrouillage (10) est guidée dans une pièce de guidage (13) métallique, conductrice sur le plan magnétique, qui peut être reliée magnétiquement, par l'intermédiaire d'éléments de culasse (14) magnétiques doux, à une pièce de culasse (6, 7) portant une bobine de générateur (8).

3. Serrure électrique ou électronique selon la revendication 2, caractérisée en ce que la liaison magnétique de la pièce de guidage (13) guidant la broche de verrouillage (10), avec la pièce de culasse (6, 7) portant la bobine de générateur (8), peut être établie par pontage d'un entrefer en introduisant une zone partielle (2) de la clé (1), qui est magnétique ou renferme du fer doux.

4. Serrure électrique ou électronique selon la revendication 1, caractérisée en ce que sont prévues deux pièces de culasse (6, 7) disposées de manière décalée dans la direction axiale de la serrure et portant chacune au moins une bobine de générateur (8), et en ce que la broche de verrouillage (10) est disposée, dans la direction axiale, entre les deux pièces de culasse (6, 7).

5. Serrure électrique ou électronique selon la revendication 4, caractérisée en ce que les pièces de culasse (6, 7) portant les bobines de générateur (8), présentent dans un plan commun, des extrémités, qui, par l'intermédiaire d'éléments de culasse (14) magnétiques doux, peuvent être pontées par des zones partielles magnétiques (2) de la clé (1) en réduisant l'entrefer existant.

6. Serrure électrique ou électronique selon la revendication 4 ou 5, caractérisée en ce qu'une pièce de guidage (13) guidant la broche de verrouillage (10) succède aux pièces de culasse (6, 7) portant les bobines de générateur (8), dans un plan consécutif dans la direction d'insertion, avec ménagement d'un entrefer, et peut être reliée magnétiquement avec l'une au moins des pièces de culasse (6, 7) portant les bobines (8), en insérant des zones partielles (2) magnétiques ou en fer doux de la clé (1).

7. Serrure électrique ou électronique selon la revendication 5 ou 6, caractérisée en ce que deux zones partielles (2) de la clé (1), en se référant à la direction axiale, sont d'une configuration magnétique à direction de magnétisation différente ou se présentent en tant que zones partielles de fer doux, et sont disposées à une distance l'une de l'autre pour laquelle, lorsque la clé (1) est totalement insérée, elles sont en regard des éléments de culasse (14) magnétiques doux.

8. Serrure électrique ou électronique selon la revendication 6 ou 7, caractérisée en ce que la pièce de guidage (13) guidant la broche de verrouillage (10) peut être couplée aux bobines de générateur (8) lorsque la clé est entièrement insérée.

9. Serrure électrique ou électronique selon l'une des revendications 1 à 8, caractérisée en ce que le générateur est réalisé sous forme de générateur linéaire dans lequel il est possible, dans la direction axiale de la clé (1), de faire interagir plusieurs zones partielles magnétiques ou zones partielles (2) renfermant du fer doux, avec au moins une pièce de culasse (6, 7) traversant la ou les bobine(s) de générateur (8).
